# EUROPÄISCHE PATENTSCHRIFT

(11) **EP 2 406 344 B1**
(45) Veröffentlichungstag und Bekanntmachung des Hinweises auf die Patenterteilung: **28.09.2016**
(21) Anmeldenummer: 10711548.7
(22) Anmeldetag: 13.02.2010
(51) Int. Cl.: C10B 15/02, C10B 21/10

(54) **VORRICHTUNG UND VERFAHREN ZUR DOSIERUNG ODER ABSPERRUNG PRIMÄRER VERBRENNUNGSLUFT IN DEN PRIMÄRHEIZRAUM VON HORIZONTALEN KOKSOFENKAMMERN**
DEVICE AND METHOD FOR DOSING OR SHUTTING OFF PRIMARY COMBUSTION AIR IN THE PRIMARY HEATING ROOM OF HORIZONTAL COKE-OVEN CHAMBERS
DISPOSITIF ET PROCÉDÉ DE DOSAGE OU DE BLOCAGE DE L'ARRIVÉE D'AIR DE COMBUSTION PRIMAIRE DANS LE FOYER PRIMAIRE DE CHAMBRES DE CARBONISATION HORIZONTALES

(30) Priorität: 11.03.2009 DE 102009012264
(43) Veröffentlichungstag der Anmeldung: 18.01.2012
(73) Patentinhaber: ThyssenKrupp Industrial Solutions AG, 45143 Essen (DE)
(72) Erfinder: KIM, Ronald, 45144 Essen (DE); MERTENS, Alfred, 45136 Essen (DE)
(74) Vertreter: Fabry, Bernd
(86) Internationale Anmeldenummer: PCT/EP2010/000896
(87) Internationale Veröffentlichungsnummer: WO 2010/102707

(56) Entgegenhaltungen:
- WO-A1-2006/128612
- WO-A1-2007/057076
- CN-A- 1 358 822
- DE-A1-102005 015 301

## Beschreibung

Die Erfindung betrifft einen Koksofen mit einer Vorrichtung zur Dosierung und Absperrung von Luftzuführungsvorrichtungen von primärer Verbrennungsluft in den Primärheizraum einer Koksofenkammer, wobei die Vorrichtung als Abdeckung geartet ist, die stufenweise von der Luftzuführungsvorrichtung wegbewegt werden kann, so dass die zutretende Luftmenge genau geregelt werden kann. Die Zahl der Stufen kann dabei von zwei bis unendlich betragen, so dass der zutretende Luftstrom beliebig fein geregelt wird. Gleichzeitig dient die Vorrichtung auch zur Abdeckung der Luftzuführungsvorrichtung vor Witterungseinflüssen. Die Vorrichtung hebt sich auch dadurch vom Stand der Technik ab, dass sie außerhalb der Koksofenkammer auf der Luftzuführungsvorrichtung sitzt und dadurch leicht zugänglich ist. Durch die Anordnung der Vorrichtung kann die Dosierung leicht gesteuert und auch automatisiert werden. Die Erfindung betrifft auch ein Verfahren zur Dosierung von primärer Verbrennungsluft in einen primären Heizraum einer Koksofenkammer mit der erfindungsgemäß eingesetzten Vorrichtung.

Die Verkokung von Kohle wird häufig in Koksöfen vom Typ "Heat-Recovery" oder "Non-Recovery" durchgeführt, die die bei der Verkokung entstehenden Verkokungsgase komplett verbrennen und die Verbrennungswärme der Verkokungsgase zum Erhitzen der Kohle im Verkokungsprozess nutzen. Bei Koksöfen vom Typ "Heat-Recovery" wird die Wärme des verbrannten Verkokungsgases, welches zum Erhitzen des Kohlekuchens genutzt wird, zusätzlich durch einen Dampferzeuger zur Erzeugung von Energie, beispielweise durch eine nachgeschaltete Turbine, genutzt. Die Koksöfen werden typischerweise in Anordnungen von mehreren Koksofenkammern hintereinander genutzt, wobei hintereinander geschaltete Anordnungen von Koksofenkammern vom Typ "Non-Recovery" oder "Heat-Recovery" Koksofenbänke heißen, und hintereinander geschaltete Anordnungen von Koksofenkammern konventioneller Art Koksofenbatterien.

Das bei der Verkokung entstehende Verkokungsgas besitzt einen beträchtlichen Heizwert. Um eine gleichmäßige Verteilung der Verkokungshitze zu erreichen, die in nichtkonventionellen Koksofenkammern durch Verbrennung des Verkokungsgases erzeugt wird, wird das Verkokungsgas in zwei Schritten verbrannt. Das entstehende Verkokungsgas wird zunächst in einem Gasraum, der sich oberhalb des Kokskuchens innerhalb der Koksofenkammer befindet, geführt, wo es mit einer unterstöchiometrischen Menge an Luft verbrannt wird. Diese Luft wird Primärluft oder primäre Verbrennungsluft genannt. Der Gasraum oberhalb des Kokskuchens wird häufig Primärheizraum genannt. Das teilverbrannte Verkokungsgas wird aus dem Primärheizraum über sogenannte "Downcomer"-Kanäle in einen sekundären Verbrennungsraum geführt, in dem eine vollständige Verbrennung des Verkokungsgases stattfindet. Dadurch wird der Kokskuchen auch von unten beheizt, wodurch eine gleichmäßige Beheizung des Kokskuchens von allen Seiten erreicht wird. Die Folge ist eine verbesserte und vor allem gleichmäßige Qualität des erhaltenen Kokses.

Um eine kontrollierte Verbrennung des Verkokungsgases in zwei Schritten zu erreichen, ist eine genau dosierte Luftzuführung sowohl in den primären Verbrennungsraum als auch in den sekundären Verbrennungsraum einer Verkokungskammer erforderlich. Die Vorrichtungen aus dem Stand der Technik sind jedoch häufig sehr einfach geartet, so dass eine genaue Dosierung nicht möglich ist oder sind so angeordnet, dass die Verteilung von Verbrennungsluft nur an wenigen oder nur an schwer zugänglichen Positionen einer Koksofenkammer erfolgen kann. Für die Zuführung von sekundärer Verbrennungsluft ist die Dosierung der Luftzuführung in der Regel einfacher, da die Zuführung nicht direkt in den sekundären Verbrennungsraum erfolgt, sondern über sogenannte Sekundärluftsohlen, die unterhalb des sekundären Verbrennungsheizraums erfolgt und die mit vertikalen Kanälen mit dem eigentlichen Sekundärheizraum verbunden sind.

Die WO 2006/128612 A1 beschreibt eine Vorrichtung zur Zuführung von primärer Verbrennungsluft in eine Verkokungskammer eines Koksofens vom Typ "Non-Recovery" oder "Heat-Recovery". Durch die Vorrichtung wird verhindert, dass der Primärheizraum der Verkokungskammer räumlich ungleichmäßig belüftet wird und die Wärmeverteilung in der Verkokungskammer ungleichmäßig ist. Durch die Vorrichtung wird die Primärluft an einer Mehrzahl oder Vielzahl von Positionen in der Decke der Koksofenkammer eingelassen, so dass der Einlass der Primärluft exakt bemessen und über die Dauer der Garungszeit veränderlich gesteuert wird. Auf diese Weise wird verhindert, dass die eingesaugte Verbrennungsluft bereits unmittelbar nach Eintritt in den Ofen reagiert und die Verbrennung nur auf den Eintrittsbereich der Primärluft beschränkt bleibt. Die Regelung des Luftzutritts wird durch ein nicht näher beschriebenes Steuerorgan vorgenommen.

Die US 6187148 B1 beschreibt ein Ventil als Vorrichtung zur Regulierung eines Druckausgleichs zwischen dem Primärheizraum und dem Sekundärheizraum oder den Sekundärluftsohlen eines "Heat-Recovery"- oder "Non-Recovery"-Koksofens, das zum Druckausgleich zwischen dem Primärheizraum und dem Sekundärheizraum einer Koksofenkammer genutzt wird. Da insbesondere zu Beginn des Verkokungsprozesses durch das Eindrücken des kalten Kohlekuchens in der Koksofenkammer ein Unterdruck herrscht, kann der Eintritt der Primärluft, der in der genannten Lehre durch Öffnungen in der Koksofenkammertür und darüberliegende Klappen erfolgt, nur schlecht geregelt werden. Aus diesem Grund sieht die Erfindung Ventile in den "Down-comer"-Kanälen vor, die für einen Druckausgleich zwischen dem primären Heizraum und dem sekundären Heizraum einer Koksofenkammer sorgen. Die Ventile können gegebenenfalls auch zum Einlass von sekundärer Verbrennungsluft in den Sekundärheizraum genutzt werden. Eine Regelung des Einlasses von primärer Verbrennungsluft wird nicht beschrieben. Die Ventile sind nicht einfach zu bedienen, da diese in den türabgewandten Seiten der Koksofenkammer untergebracht sind und mit einem Drehrohr als Absperrvorrichtung ausgestattet sind. Ein Drehrohr neigt jedoch bei den herrschenden hohen Temperaturen zur Festsetzung und ist deshalb reparaturanfällig. Auch ist der Platzbedarf für solch eine Vorrichtung erheblich.

Die CN 1358822 A beschreibt einen Koksofen, welcher im Wesentlichen aus einem Ofenkörper, einer Hauptwand der Koksofenkammer, einem Ofenboden, einer Ofentür mit einer angepassten Ofentüröffnung, einer Kokslademaschine, einer Koksausdrückmaschine, einer Koksauffangvorrichtung mit Löscheinrichtung, und einer Teilereparaturmaschine mit Eisenwerkzeugen. Durch Anpassung des gebogenen O-fendaches, einer Primärluftregeleinrichtung, einer Sekundärluftregulierungsausrüstung, aufwärts- und abwärtsgerichteten Ofenwandhalterungseinrichtungen, doppelverbundenen Luftlöchern, vierfachverbundenen Ofenbodenbögen, sandwichartiger Luftzuführungseinrichtungen, und einer bodengestützten Türhalterungsstruktur lässt sich die Koksqualität anheben bei wechselnden Ausgangskohlen, während weiterhin die Kokskosten reduziert werden können, wobei die Wärmerückgewinnung gut ist. Die Lehre beschreibt eine Klappe für Primärluftöffnungen auf der Decke von Koksofenkammern, deren Bewegungs- und Stellmechanismus, auch in Abhängigkeit vom Verkokungsvorgang, nicht weiter offenbart wird.

Die DE 102005015301 A1 beschreibt ein Verfahren zur Herstellung von Koks in einer Verkokungskammer eines Koksofens vom "Non-Recovery-Typ" oder "Heat-Recovery-Typ", wobei die Verkokungskammer mit einer Schicht Kohle gefüllt wird, die Kohle erwärmt wird, und flüchtige Kohlebestandteile aus der Kohle ausgasen, diese flüchtigen Kohlebestandteile mittels unterstöchiometrisch zugeführter Luft direkt oberhalb der Kohleschüttung partiell oxidiert werden, unterhalb der Verkokungskammer ein Verbrennungssystem zur Verbrennung von unverbrannten flüchtigen Kohlebestandteilen, sowie den bei der partiellen Oxidation erzeugten Gase angeordnet ist, die Verkokungskammer Seitenwände enthält, in denen die Kanäle eingelassen sind, diese Kanäle den oberen, koksfreien Teil der Verkokungskammer gasseitig mit dem Verbrennungssystem unterhalb der Verkokungskammer verbinden, die oberhalb der Kohleschicht partiell oxidierten flüchtigen Kohlebestandteile über die Kanäle in die unterhalb der Verkokungskammer angeordneten Verbrennungssysteme gelangen, sowohl die Verkokungskammer als auch das Verbrennungssystem Einrichtungen zur begrenzten Zuführung von Luft aufweisen, die Verbrennung der flüchtigen Kohlebestandteile mittels Luft sowohl in der Verkokungskammer oberhalb der Kohleschüttung als auch im unterhalb angeordneten Verbrennungssystem zunächst nur unvollständig als partielle Oxidation erfolgt, und eine vollständige Verbrennung erst nachfolgend in einem separaten Nachverbrennungssystem, welches sich sowohl außerhalb der Verkokungskammer als auch außerhalb des unterhalb der Verkokungskammer angeordneten Verbrennungssystems befindet, durchgeführt wird. Die Lehre offenbart regelbare Lufteinlässe auf der Decke der Koksofenkammer, deren genaue Konstruktion jedoch nicht weiter beschrieben wird.

Die WO 2007057076 A1 beschreibt eine Belüftungsvorrichtung für "Non-Recovery"-Koksöfen, wobei die Belüftungsvorrichtung aus mindestens einer Öffnung besteht, die durch die Wand durch Einbauten, wie beispielsweise der Ofentür verläuft und den Ofeninnenraum mit der den Ofen umgebenden äußeren Atmosphäre verbindet, und mittels eines Verschlusselementes ganz oder teilweise verschlossen werden kann. Dabei sind zwei oder mehrere dieser Verschlusselemente mittels eines mechanischen Verbindungselementes gekoppelt, indem das Verbindungselement an den Verschlusselementen direkt oder über Hebel befestigt ist, und jedes Verbindungselement mit mindestens einem zentralen Stellelement derart verbunden ist, dass die Verschlusselemente bewegt werden können, wobei die jeweiligen Öffnungen verschlossen, vollständig geöffnet oder in jede beliebige Zwischenposition eingestellt werden können. Die Öffnungen zum Zutritt von Primärluft in die Koksofenkammern sind in die Koksofenkammertüren eingelassen, so dass der Zutritt von Primärluft nur in die Umgebung der Koksofenkammertüren in die Koksofenkammer eingelassen wird. Die Regelung erfolgt typischerweise mit Verschlussplatten oder Schraubspindeln.

Deswegen wäre es von erheblichem Vorteil, wenn eine einfache Vorrichtung zur Verfügung stünde, mit der primäre Verbrennungsluft durch die Decke einer Koksofenkammer geführt wird, und diese Vorrichtung, die beispielsweise aus einem einfachen Rohr bestehen kann, mit einer weiteren Vorrichtung abgesperrt oder im Gasdurchfluss dosiert geregelt werden kann. Eine Führung durch die Decke ist erheblich einfacher und weniger platzaufwendig. Eine Aufbringung der Regelungsvorrichtung außerhalb der Koksofenkammer und außerhalb der eigentlichen Luftzuführungsvorrichtung wäre außerdem erheblich einfacher zu montieren und zu warten.

Es besteht deshalb die Aufgabe, eine Vorrichtung zur Verfügung zu stellen, die eine Dosierung von primärer Verbrennungsluft in den Primärheizraum einer Koksofenkammer ermöglicht, wobei die Dosierung durch eine Vorrichtung erfolgen soll, die auf ungeregelten Luftzuführungsvorrichtungen montiert ist und die die Luftzuführungsvorrichtung sowohl absperren als auch im Gasdurchfluss dosieren oder regeln können soll. Die Vorrichtung zur Dosierung soll auf einer einzelnen Luftzuführungsvorrichtung montierbar sein, so dass diese sowohl einfach als auch mehrfach montiert werden kann. Zudem soll die Vorrichtung sowohl gestuft als auch stufenlos regelbar sein. Schließlich soll die Vorrichtung zur Dosierung und Absperrung sowohl manuell als auch mit einem Stellmotor regelbar sein, so dass diese sich nötigenfalls automatisieren lassen kann. Durch die erfindungsgemäß eingesetzte Vorrichtung soll ferner das Eindringen von Wasser bei Regenfällen zuverlässig verhindert werden.

Die Erfindung löst diese Aufgabe durch eine Vorrichtung, die als Deckel geartet ist, und die auf die Vorrichtung zur Luftzuführung aufgesetzt werden kann. Diese als Deckel geartete Vorrichtung führt die Dosierung durch Abheben von der Luftzuführung aus, welches sowohl durch senkrechtes Anheben als auch durch seitliches Wegklappen erfolgen kann. Durch diese Vorgehensweise ist die Vorrichtung einfach zu montieren und zu bedienen und auch wenig wartungsaufwendig. Die Vorrichtung kann durch den Außenaufsatz auch leicht in bestehende Koksofenkammern mit Luftzuführungen durch die Koksofenkammerdecke eingebaut werden. Das Abheben kann durch Einbringen von einrastenden Stoppern sowohl in mindestens zwei Stufen als auch bei Fehlen dieser Stopper durch Gegengewichte ausreichend haltende Gelenke in unendlicher Stufung, oder, anders ausgedrückt, stufenlos durchgeführt werden.

Die eigentliche Vorrichtung ist als Deckel geartet und kann beispielsweise wie ein umgedrehter Becher geformt sein. Dies bedeutet letztlich, dass es sich um eine Platte handelt, die mit einer nach unten ausgeformten, kragenförmigen Umrundung versehen ist. Es kann sich aber auch um einen Hohlkegel handeln, der eine nach unten offene Seite besitzt und so die Luftzuführungsvorrichtung mit der Spitze nach oben wie durch einen Hut abdeckt. Schließlich kann die Dosiervorrichtung auch aus einem massiven Kegel bestehen, der mit der Spitze nach unten in die Luftzuführungsvorrichtung eingefahren wird und diese so graduell absperrt.

Auf diese Weise ist ein einfaches und stufenloses oder gestuftes Dosieren von primärer Verbrennungsluft in eine Koksofenkammer möglich. Die Vorrichtung kann an einer einzelnen Luftzuführungsvorrichtung oder auch an mehreren montiert sein. Die Erfindung besitzt auch den Vorteil, dass das Innere der Koksofenkammerwand vor Witterungseinflüssen geschützt ist. Insbesondere in tropischen Ländern kommt es häufig zu heftigen Regengüssen, die regelmäßig auftreten und die ein großes Problem beim Betrieb horizontaler Koksofenkammern darstellen. Bei stärkeren Regenfällen dringt immer wieder Wasser durch die Primärluftzuführungen in die Koksofenkammer, was den Betrieb des Ofens erheblich stören kann und wodurch Ofenmauerwerk zerstört werden kann. Durch die erfindungsgemäß eingesetzte Vorrichtung wird das Eindringen von Wasser bei Regenfällen zuverlässig verhindert.

Beansprucht wird ein Koksofen mit einer Vorrichtung zur Dosierung oder Absperrung primärer Verbrennungsluft in den Primärheizraum von horizontalen Koksofenkammern, wobei
- in der Decke mindestens einer Koksofenkammer einer Koksofenbank oder Koksofenbatterie mindestens eine Öffnung zur Luftzuführung von primärer Verbrennungsluft angeordnet ist,
und die dadurch gekennzeichnet ist, dass
- diese Öffnung eine Abdeckung besitzt, die die Luftzuführung auf der Auβenseite abdeckt, wobei diese Abdeckung stufenweise zurückgenommen werden kann, so dass die Öffnung zur Luftzuführung teilweise geöffnet wird und einen Luftzutritt ermöglicht, und
- die Zahl der Stufen zur Zurücknahme der Abdeckung und zur Öffnung der Luftzuführung zwischen zwei und unendlich liegt, und
- die Abdeckung mit einer Stange verbunden ist, die durch eine mechanische Vorrichtung in vertikaler Richtung bewegt werden kann, so dass die Abdeckung die Luftzuführung durch die vertikale Bewegung öffnet oder schließt.

Die Luftzuführung oder die Luftzuführungen selbst sind in der häufigsten Ausführungsform als Rohre geartet, so dass die erfindungsgemäß eingesetzte Vorrichtung wie ein Deckel auf dem Rohr sitzt und dieses dadurch absperrt. Die Rohre können sowohl einfach senkrecht durch die Decke geführt werden als auch als U-Rohre geartet sein, die mit dem offenen Ende nach unten münden. In diesem Fall sitzt die erfindungsgemäß eingesetzte Absperrvorrichtung horizontal gespiegelt mit der kragenförmigen Ausbuchtung nach oben. Die Luftzuführungsvorrichtungen können auch einen rechteckigen Querschnitt besitzen und senkrecht oder schräg durch die Decke führen.

Die Kanäle können auch aus Mauerwerk gefertigt sein, wobei diese dann einen Einlass in der Koksofendecke bilden. Der Lufteinlasskanal kann auch einen aufwärts gerichteten Vorsprung aus Mauerwerk bilden. Auf der Innenseite der Koksofenkammerdecke können die Lufteinleitungsvorrichtungen beliebig gestaltet sein und auch Einsätze zur Richtung der eingeleiteten Primärluft besitzen. Die Kanäle oder Rohre zur Luftzuführung können in der Decke mit einem Abdichtmaterial versehen sein.

Die r erfindungsgemäß eingesetzte Vorrichtung zur Dosierung oder Absperrung selbst kann ebenfalls beliebig geformt sein. Die erfindungsgemäß eingesetzte Vorrichtung als Abdeckung kann als Scheibe geformt sein, die eine kragenförmige, zur Koksofenkammer gerichtete Abdeckung besitzt, so dass die Abdeckung einen Querschnitt aufweist, der die Form eines umgedrehten Bechers besitzt, wobei dieser im Querschnitt größer als die abzudeckende Luftzuführung sein muss, um die erfindungsgemäße Funktion ausüben zu können. Der Becher kann dabei beliebig geformt sein. Der Becher kann die mittige Schnittfläche einer Geraden mit zwei im 60°-Winkel abzweigenden Geraden besitzen. Der Becher kann aber auch die Form eines geschwungenen "W"s besitzen, wobei die Becher in umgedrehter Form zur Anwendung kommen.

Die erfindungsgemäß eingesetzte Vorrichtung zur Dosierung oder Absperrung kann aber auch als umgedrehter hohler und nach unten offener Kegel geartet sein, wobei der Hohlkegel die mittige Schnittfläche die Form eines umgedrehten "V"s besitzt. Der umgedrehte Hohlkegel ist an der Stelle des größten Querschnittes im Querschnitt größer als die abzudeckende Luftzuführung. Auch das "V" kann geschwungen sein, oder, anders ausgedrückt, nicht spitz zulaufend. Der Hohlkegel kann beliebig geformt sein, solange er seine abdeckende Aufgabe erfüllt.

In einer einfachen Ausführungsform kann die Vorrichtung zum Abdecken und Dosieren als einfache Klappe geartet sein, die nicht an der Luftzuführungsvorrichtung befestigt ist. Die Vorrichtung kann sich mittels einer Stange mit einem Bewegungsmechanismus heben oder senken lassen.

Schließlich kann die Abdeckung auch als massiver Kegel geartet sein, der in die luftzuführende Vorrichtung hineinbewegt wird, so dass sich die luftzuführende Vorrichtung oder das Rohr durch das Hineinbewegen schließt. Der massive Kegel kann auch als hohler, aber nach allen Seiten geschlossener Kegel geartet sein. Dieser erfüllt die abdeckende Funktion ebenfalls, indem er mit der Spitze in die luftzuführende Vorrichtung bewegt wird, und diese dadurch absperrt. Er wird aber möglicherweise in der Herstellung preiswerter sein. Die abdeckende, erfindungsgemäß eingesetzte Vorrichtung kann auch als einfache Platte geformt sein, solange diese ihre abdeckende Funktion erfüllt. Die abdeckende, erfindungsgemäß eingesetzte Vorrichtung kann schließlich beliebig geformt sein, solange diese ihre erfindungsgemäße Aufgabe erfüllt.

Die erfindungsgemäß eingesetzte Vorrichtung kann aus jedem beliebigen Material gefertigt sein, das den hohen Temperaturen an der Koksofenkammerdecke ausreichend standhält. Dies kann beispielsweise Edelstahl sein, dies kann aber auch Keramik oder Stein sein. Die erfindungsgemäß eingesetzte Vorrichtung kann auch mit Dichtungen oder Sperrvorrichtungen ausgestattet sein.

Die erfindungsgemäß eingesetzte Vorrichtung kann auf der Innenseite auch Verdickungen besitzen, die sich in die Luftzuführungsvorrichtung einfahren lassen und diese so zusätzlich dicht verschließen. Diese sind vorzugsweise aus feuerfestem Material gefertigt. Dies ist hilfreich insbesondere in der Anfahrphase. Diese Verdickungen können sich mit Schraubvorrichtungen gegenüber der erfindungsgemäß eingesetzten Vorrichtung zum Abdecken und Dosieren heben oder senken lassen.

Die erfindungsgemäß eingesetzte Vorrichtung wird von der Luftzuführung wegbewegt, so dass diese die luftzuführende Vorrichtung öffnet. Handelt es sich bei der luftzuführenden Vorrichtung um einen umgedrehten Becher, so wird dieser durch Anheben von der luftzuführenden Vorrichtung wegbewegt. In der geschlossenen Position liegt er einfach auf dem Rohr auf, so dass dieses geschlossen wird. In einer beispielhaften Ausführungsform ist der Becher nach unten mit einer Stange verbunden, so dass dieser mit einem hydraulischen Hebezylinder verbunden ist. Diese hydraulische Hebevorrichtung hebt den umgedrehten Becher oder senkt ihn, so dass dieser in der gesenkten Form das Rohr absperrt. Die Vorrichtung kann zweistufig ("offen"-"geschlossen") oder aber mit einer beliebigen Stufenzahl bis unendlich gesenkt oder gehoben werden.

Die Vorrichtung zum Öffnen oder Schließen kann auch durch seitliches Wegschwenken die gewünschte Funktion ausüben. Dies geschieht durch eine Gelenkvorrichtung, die an der abdeckenden Vorrichtung befestigt ist. Diese kann in beliebige Richtungen wegschwenken. Auch der Schwenkvorgang kann in einer Stufenzahl von zwei bis unendlich ("stufenlos") erfolgen.

Handelt es sich bei der abdeckenden Vorrichtung um einen massiven Kegel, so wird dieser in der Regel nur durch Heben oder Senken bewegt, da ein Wegschwenken in der Regel nicht möglich ist. Prinzipiell ist aber jede Vorrichtung denkbar, die die abdeckende Vorrichtung von der luftzuführenden Vorrichtung hin- und wegbewegt.

Die Abdeckung ist in der Regel im Querschnitt größer als die luftzuführende Vorrichtung oder das Rohr, um eine vollständige Abdeckung gewährleisten zu können. Auch eine unvollständig abdeckende Vorrichtung ist denkbar, wird jedoch nur selten ausgeführt. Typische größte Querschnitte für eine erfindungsgemäß eingesetzte Abdeckung sind 80 bis 280 Millimeter. Typische größte Querschnitte für Luftzuführungen oder Rohre, die mit der erfindungsgemäß eingesetzten Abdeckung ausgerüstet sind, sind 50 bis 250 Millimeter. Die Rohre sind in einer typischen Ausführungsform 50 bis 1200 mm hoch.

Die Luftzuführung kann auf der Innenseite mit luftleitenden Vorrichtungen versehen sein. Die Luftzuführung kann auf der Innenseite beispielsweise mit einer Verengung ausgerüstet sein, die eine Venturi-Effekt auf das einströmende Gas ausübt. Dadurch wird die Geschwindigkeit des einströmenden Luftstromes erhöht. Die Luftzuführung kann auch mit Leitblechen versehen sein. Die Luftzuführung kann auf der Innenseite der Koksofenkammer ebenfalls mit gasleitenden Vorrichtungen oder Tüllen versehen sein. Handelt es sich bei der abdeckenden Vorrichtung um eine Platte oder einen Becher, so kann diese mit einer Öffnung oder einem Schauglas versehen sein, mit dem die unter der Abdeckung gelegenen Bereiche einzusehen oder zugänglich sind.

Meist sind die Luftzuführungen so angeordnet, dass diese einzeln und mehrfach auf der Decke von Koksofenkammern angeordnet sind. Es ist jedoch auch möglich, Sammelrohre zu verwenden, die zentral die Luft einsaugen und diese an die einzelnen Luftzuführungen zu verteilen. Ein Beispiel für ein Sammelrohr, das zur Gasausführung aus mehreren mit gasausführenden Rohren ausgestatteten Verkokungskammern dient, gibt die GB 384092. Innerhalb der einzelnen gasausführenden Rohre sind Klappen (18) als Dosiervorrichtung vorgesehen. Eine von außen angebrachte Dosiervorrichtung mit abdeckender Wirkung wird nicht beschrieben. Erfindungsgemäß kann deshalb auch ein Sammelrohr, das die primäre Verbrennungsluft von außen zuführt und diese in die einzelnen Luftzuführungsrohre des oder der primären Verbrennungsräume einer Koksofenbatterie oder Koksofenbank verteilt, mit einer erfindungsgemäß eingesetzten Vorrichtung zum Absperren oder Dosieren auf dem koksofenkammerabgewandten äußeren Ende des Sammelrohres versehen sein.

Die erfindungsgemäß eingesetzte Vorrichtung ist einfach zu montieren, ist kostengünstig und lässt sich leicht warten oder von Verschmutzungen reinigen.

Beansprucht wird insbesondere auch ein Verfahren, durch das sich der Luftzutritt in die primäre Heizkammer mit einer erfindungsgemäß eingesetzten Vorrichtung regeln lässt. Beansprucht wird ein Verfahren zur Dosierung oder Absperrung primärer Verbrennungsluft in den Primärheizraum von horizontalen Koksofenkammern, wobei
- in den primären Heizraum einer Koksofenkammer einer Koksofenbank oder einer Koksofenbatterie primäre Verbrennungsluft durch eine Öffnung in der Decke der Koksofenkammer eingelassen wird, und
- diese primäre Verbrennungsluft zur teilweisen Verbrennung des Verkokungsgases dient, welches bei der Verkokung in den über dem Kokskuchen und innerhalb der Koksofenkammer gelegenen Gasraum gelangt, und
- das dabei erhaltene teilverbrannte Verkokungsgas durch geeignete Kanäle in einen unterhalb der Verkokungskammer gelegenen sekundären Heizraum gelangt, in der das teilverbrannte Verkokungsgas mit sekundärer Verbrennungsluft vollständig verbrannt wird,
und welches dadurch gekennzeichnet ist, dass
- die Öffnungen zum Einlass der primären Verbrennungsluft mit einer ausserhalb der Koksofenkammer angeordneten Vorrichtung versehen sind, die eine Dosierung der primären Verbrennungsluft oder eine Absperrung des Zulasses an primärer Verbrennungsluft in den Verkokungsraum einer Koksofenkammer vornimmt, und
- die Abdeckung die Dosierung der Primärluft durch senkrechtes Anheben vornimmt, und diese Vorrichtung zum Dosieren oder Absperren der primären Verbrennungsluft in den primären Verbrennungsraum einer Koksofenkammer durch senkrechtes Anheben genutzt wird.

Zur Ausführung des erfindungsgemäßen Verfahrens ist es möglich, die Vorrichtung zur Dosierung und Absperrung auf nur einer Luftzuführung einer oder mehrerer Koksofenkammern einer Koksofenbatterie oder einer Koksofenbank anzuordnen und zum Regeln des Luftzutritts zu nutzen. Diese kann an beliebiger Stelle angebracht sein, wobei dann auch weitere Luftzutrittsvorrichtungen vorhanden sein können, die ungeregelt sind. Es ist ebenfalls möglich, dass die erfindungsgemäß eingesetzte Vorrichtung auf mehreren Luftzuführungen einer oder mehrerer Koksofenkammern einer Koksofenbatterie oder einer Koksofenbank sitzt und zum Regeln des Luftzutritts genutzt wird. Beispielsweise können auch alle Luftzuführungen einer Koksofenkammer mit der erfindungsgemäß eingesetzten Vorrichtung zum Absperren versehen sein. Diese können in jedem Fall einzeln oder simultan geregelt werden.

Die Betätigung kann manuell aus der Ferne erfolgen, indem ein Hebel, ein Seilzug oder ein Gestänge genutzt wird. Der Antrieb der erfindungsgemäß eingesetzten Vorrichtung kann auch hydraulisch oder elektrisch vorgenommen werden. Dies kann beispielsweise direkt an der Abdeckung oder auch aus der Ferne, beispielsweise über einen Hebel vorgenommen werden. Das Verfahren kann bei Anwendung einer hydraulischen oder elektrischen Vorrichtung auch automatisiert werden, beispielsweise mit einer Prozessleitsteuerung. Hierzu können auch Sensoren angewendet werden, die beispielsweise die Temperatur oder den Sauerstoffgehalt in der Koksofenkammer oder im Primärheizraum erfassen. Verwendet werden können auch Sensoren, die die Stellung der erfindungsgemäß eingesetzten Vorrichtung erfassen. Schließlich ist es auch möglich, die Vorrichtung zu verwenden, wenn durch ein Gebläse oder ein Kompressor in der luftzuführenden Vorrichtung ein leichter und konstanter Überdruck erzeugt wird.

Die erfindungsgemäß eingesetzte Vorrichtung ist einfach zu montieren, da sie von außen auf die Luftzuführungsvorrichtung aufgebracht wird und lässt sich leicht nachträglich montieren. Sie ist wartungsarm und leicht von Verschmutzungen zu reinigen. Durch die Art der Anordnung ist der Platzbedarf sowohl der Vorrichtung als auch der damit ausgerüsteten Koksofenkammer gering. Durch die erfindungsgemäß eingesetzte Vorrichtung kann der Luftzutritt in eine Primärheizkammer leicht geregelt werden, so dass eine gleichmäßig verteilte Luftzuführung in den Primärheizraum und eine entsprechend verbesserte Qualität des erhaltenen Kokses erreicht wird. Die erfindungsgemäß eingesetzte Vorrichtung zur Abdeckung und Dosierung lässt sich mit einem Verfahren betreiben, das leicht automatisierbar ist und von Messparametern in der Koksofenkammer gesteuert werden kann.

Die Ausführung der erfindungsgemäß eingesetzten Vorrichtung wird anhand von zwölf Zeichnungen erläutert, wobei die Ausführung der Erfindung nicht auf diese Ausführungsarten beschränkt bleibt.

FIG. 1 beschreibt eine erfindungsgemäß eingesetzte Vorrichtung **(1)** zur Dosierung und Absperrung einer Luftzuführung **(2)** in den Primärheizraum **(3)** eines Kokskammerofens **(4).** Von dem Kokskammerofen ist die Decke **(5)** zu sehen und ein Teil des Primärheizraumes **(3).** Die eigentliche erfindungsgemäß eingesetzte Vorrichtung zur Abdeckung **(1)** ist als umgedrehter Becher **(1a)** geartet, der eine runde, kragenförmige, zur Koksofenkammer gerichtete Abdeckung **(1b)** besitzt, durch die der Luftzustrom **(6)** abgesperrt wird, da diese auf der Luftzuführungsvorrichtung **(2)** aufliegt. Die absperrende Vorrichtung ist auf der Innenseite mit einer Stange **(7)** befestigt. Diese wiederum ist mit einem Hydraulikzylinder **(8)** verbunden, der durch eine geeignete hydraulische Vorrichtung auf- und abwärts bewegt wird. Die hydraulische Vorrichtung wird mit einem Stellmotor **(8a)** bewegt, der über Verbindungskabel **(8b)** mit einem Steuergerät **(8c)** verbunden ist.

FIG. 2 zeigt dieselbe Vorrichtung, die durch den Hydraulikzylinder **(8a)** geöffnet wurde. Der Hydraulikzylinder **(8)** bewegt die Stange **(7)** aufwärts, die ebenfalls den Becher **(1a)** aufwärts bewegt. Dadurch wird die Luftzuführung zur Zufuhr von Primärluft **(6)** geöffnet. Die Vorrichtung **(1)** enthält hier eine Inspektionsöffnung **(9)** mit Griff **(9a),** die zur Inspizierung des Innenraumes geeignet ist. FIG. 3 zeigt ebenfalls die gleiche Vorrichtung **(1),** die statt der Inspektionsöffnung eine im inneren Bereich des umgedrehten Bechers **(1a)** angeordnete Verdickung **(1c)** enthält, die in die Luftzuführungsvorrichtung **(2)** eingefahren werden kann und diese so verschließt. Auch diese Vorrichtung ist durch eine Stange **(7)** mit einem Hydraulikzylinder **(8)** automatisch zu bewegen. FIG. 4 zeigt ebenfalls die gleiche Vorrichtung **(1),** die eine im Inneren des umgedrehten Bechers **(1a)** angeordnete Verdickung **(1c)** enthält, die durch eine Schraubvorrichtung **(1d)** versenkbar, d.h. getrennt von der erfindungsgemäß eingesetzten Klappe **(1)** in die Luftzuführungsvorrichtung **(2)** versenkbar ist. Auch diese Vorrichtung **(2)** ist durch eine Stange **(6)** mit einem Hydraulikzylinder **(7)** automatisch zu bewegen.

FIG. 5 beschreibt ebenfalls eine erfindungsgemäß eingesetzte Vorrichtung **(1)** zur Dosierung und Absperrung einer Luftzuführung **(2)** in den Primärheizraum **(3)** eines Kokskammerofens **(4).** Die absperrende Vorrichtung ist als hohler, umgedrehter Kegel **(1e)** geartet, der nach unten offen ist. Der Hohlkegel trägt einen Griff **(10),** mit dem der gesamte Hohlkegel **(1e)** manuell **(10a)** seitwärts weggeschwenkt werden kann. Der Hohlkegel selbst ist über eine Stange mit Gelenken **(7a)** befestigt. Die Luftzuführung **(2)** ist auf der koksofenkammereinwärts gerichteten Seite der Decke **(5)** mit Tüllen **(11)** versehen. FIG. 6 zeigt die Vorrichtung **(1)** mit Hohlkegel **(1e)** in geöffneter Form. Durch die Tüllen **(11)** wird Primärluft **(6b)** gerichtet eingeleitet.

FIG. 7 beschreibt ebenfalls eine erfindungsgemäß eingesetzte Vorrichtung **(1)** zur Dosierung und Absperrung einer Luftzuführung **(2)** in den Primärheizraum **(3)** eines Kokskammerofens **(4).** Die Vorrichtung **(1)** besteht aus einem massiven, geschlossenen Kegel **(1f),** der in die Öffnung **(2a)** der luftzuführenden Vorrichtung **(2)** hineinbewegt wird und diese dadurch schließt. Die luftzuführende Vorrichtung **(2)** enthält Verengungen zur Erhöhung der Gasgeschwindigkeit **(12)** für die einströmende Primärluft **(6).** FIG. 8 zeigt diese Vorrichtung **(1f)** in geschlossener Stellung. Die Bewegung geschieht über einen Hydraulikzylinder **(8),** der über eine hydraulische Stellvorrichtung bedient wird. Diese wiederum wird über einen Stellmotor **(8a)** über Verbindungskabel **(8b)** mit Steuerungseinrichtung **(8c)** gesteuert. Unterhalb der Koksofenkammerdecke **(5)** ist der Primärheizraum **(3)** zu sehen.

FIG. 9 beschreibt eine erfindungsgemäß eingesetzte Vorrichtung **(1)** zur Dosierung und Absperrung einer Luftzuführung **(2)** in den Primärheizraum **(3)** eines Kokskammerofens **(4).** In dieser Zeichnung ist nur die Abdeckung auf der luftzuführenden Vorrichtung **(2)** zu sehen. Diese ist im mittigen Querschnitt als geschwungenes "W" **(1g)** geformt. Dadurch kann diese besser das Rohr als luftzuführende Vorrichtung **(2)** abdecken.

FIG. 10 beschreibt eine erfindungsgemäß eingesetzte Vorrichtung **(1),** die als einfache Klappe **(1h)** geartet ist, so dass diese die Luftzuführung durch ein Herunterklappen (1 i) abdeckt. Das Herunterklappen wird durch einen Hebel **(7)** gesteuert, der durch einen Hydraulikzylinder **(8)** bewegt wird. Dieser wird durch einen Stellmotor **(8a)** bewegt. Die Klappe ist an einer Tragstange **(1j)** beweglich aufgehängt.

FIG. 11 beschreibt eine erfindungsgemäß eingesetzte Vorrichtung **(1),** die eine Luftzuführungsvorrichtung **(2)** in eine Koksofenkammer **(4)** abdeckt, wobei beide Vorrichtungen aus einem mineralischen oder steinartigen Material hergestellt sind. Die erfindungsgemäß eingesetzte Vorrichtung zum Abdecken und Dosieren **(1)** ist als umgedrehter Hohlkegel **(1 k)** geartet, der aus einem keramischen Material gefertigt ist. Die Vorrichtung zur Luftzuführung **(2)** in die Koksofenkammer **(4)** ist aus Mauersteinen **(2a)** gefertigt, die einen als Vorsprung gemauerten Luftzuführungskanal **(2b)** formen. Die Vorrichtung zum Dosieren und Abdecken **(1)** wird durch seitliches Wegklappen geöffnet.

FIG. 12 schließlich zeigt die Anordnung der erfindungsgemäß eingesetzten Vorrichtung (1) in einer horizontalen Koksofenkammer **(4)** vom Typ "Non-Recovery" oder "Heat-Recovery". Die erfindungsgemäß eingesetzte Vorrichtung zur Dosierung und Absperrung **(1)** ist als Deckel mit einer runden, kragenförmigen Manschette **(1b)** versehen, die über der luftzuführenden Vorrichtung **(2)** angeordnet ist, die hier als Rohr geartet ist. Diese kann mit einer Gelenkvorrichtung **(7a)** seitlich weggeschwenkt werden, wodurch die Luftzuführung **(2)** geöffnet oder geschlossen wird. Zu sehen sind hier der Kokskuchen **(13),** die Koksofenkammertüren **(14),** die "Downcomer"-Kanäle **(15)** mit Öffnungen **(15a),** der Sekundärheizraum **(16)** und die Sekundärluftsohle **(17).** Die Sekundärluftsohle **(17)** enthält Öffnungen **(17a),** die ebenfalls mit Vorrichtungen zur Dosierung und Absperrung ausgestattet sind, die den Sekundärluftstrom regeln.

### Bezugszeichenliste

- 1: Vorrichtung zur Dosierung und Absperrung
- 1a: Umgedrehter Becher
- 1b: Runde, kragenförmige Abdeckung
- 1c: Verdickung
- 1d: Schraubvorrichtung
- 1e: Hohlkegel
- 1f: Massiver, geschlossener Kegel
- 1g: Umgedrehter Becher als geschwungenes "W"
- 1h: Klappe
- 1i: Klappenstellungen des Herunterklappens
- 1j: Tragstange
- 1k: Umgedrehter Hohlkegel aus Mauersteinen
- 2: Luftzuführung
- 2a: Mauersteine der Luftzuführungsvorrichtung
- 2b: Als Vorsprung gemauerter Luftzuführungskanal
- 3: Primärheizraum
- 4: Kokskammerofen
- 5: Decke des Kokskammerofens
- 6: Luftzustrom
- 7: Stange
- 7a: Gelenke zum Bewegen der Stange
- 8: Hydraulikzylinder
- 8a: Stellmotor
- 8b: Verbindungskabel
- 8c: Steuergerät
- 9: Inspektionsöffnung mit Griff
- 10: Griff zum Öffnen
- 10a: Manuelles Öffnen
- 11: Tüllen
- 12: Verengungen zur Erhöhung der Gasstromgeschwindigkeit "Venturi-Effekt"
- 13: Kokskuchen
- 14: Koksofenkammertüren (mit Öffnungsvorrichtung)
- 15: "Downcomer"-Kanäle
- 15a: Öffnungen der "Downcomer"-Kanäle
- 16: Sekundärheizraum
- 17: Sekundärluftsohle
- 17a: Vorrichtung zur Dosierung und Absperrung der Sekundärluftsohleöffnung

## Patentansprüche

1. Koksofen, enthaltend eine Vorrichtung, welche eine Öffnung (2) und eine Abdeckung (1) zur Einleitung und Dosierung oder Absperrung primärer Verbrennungsluft in den Primärheizraum (3) von horizontalen Koksofenkammern (4) umfasst, wobei
• in der Decke (5) mindestens einer Koksofenkammer (4) einer Koksofenbank oder Koksofenbatterie mindestens eine Öffnung (2) zur Luftzuführung von primärer Verbrennungsluft angeordnet ist,
**dadurch gekennzeichnet, dass**
• diese Öffnung (2) eine Abdeckung (1) besitzt, die die Luftzuführung (2) auf der Außenseite abdeckt, wobei diese Abdeckung (1) stufenweise zurückgenommen werden kann, so dass die Öffnung (2) zur Luftzuführung teilweise geöffnet wird und einen Luftzutritt ermöglicht, und
• die Zahl der Stufen zur Zurücknahme der Abdeckung (1) und zur Öffnung (2) der Luftzuführung zwischen zwei und unendlich liegt, und
• die Abdeckung (1) mit einer Stange (7) verbunden ist, die durch eine mechanische Vorrichtung in vertikaler Richtung bewegt werden kann, so dass die Abdeckung (1) die Luftzuführung (2) durch die vertikale Bewegung öffnet oder schließt.

2. Koksofen mit einer Vorrichtung nach Anspruch 1, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Luftzuführung (2) oder die Luftzuführungen (2) als einfache und senkrechte Rohre geartet sind, die durch die Decke (5) des Koksofens (4) führen und auf diese Weise den Primärheizraum (3) mit Primärluft versorgen.

3. Koksofen mit einer Vorrichtung nach einem der Ansprüche 1 oder 2, umfassend eine Öffnung (2) und eine Abdeckung (1) zur Einleitung und zur Dosierung oder Absperrung primärer Verbrennungsluft in den Primärheizraum (3) von horizontalen Koksofenkammern (4) **dadurch gekennzeichnet, dass** die Abdeckung (1) als Scheibe geartet ist, die eine runde, kragenförmige, zur Koksofenkammer gerichtete Abdeckung (1b) besitzt, so dass diese einen Querschnitt aufweist, der die Form -eines Bechers besitzt, wobei dieser im Querschnitt größer als die abzudeckende Luftzuführung (1) ist.

4. Koksofen mit einer Vorrichtung nach einem der Ansprüche 1 oder 2, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Abdeckung (1) als hohler und nach unten offener Kegel (1e) geartet ist, der an der Stelle des größten Querschnittes im Querschnitt größer als die abzudeckende Luftzuführung (2) ist.

5. Koksofen mit einer Vorrichtung nach einem der Ansprüche 1 bis 4, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Abdeckung (1) auf der der Luftzuführungsvorrichtung (2) in die der Koksofenkammer (4) zugewandten Seite eine Verdickung (1c) besitzt, die beim Schliessen in die Luftzuführungsvorrichtung (2) einfährt und diese dadurch dicht verschließt.

6. Koksofen mit einer Vorrichtung nach Anspruch 5, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Verdickung (1c) aus einem feuerfesten Material gefertigt ist.

7. Koksofen mit einer Vorrichtung nach einem der Ansprüche 5 oder 6, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Verdickung (1c) mit einer Schraubvorrichtung (1d) gegenüber der Vorrichtung (1) zum Abdecken und Dosieren in der Höhe hebbar oder senkbar ist.

8. Koksofen mit einer Vorrichtung nach einem der Ansprüche 1 oder 2, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Abdeckung (1) als massiver oder abgedeckter Kegel (1f) geartet ist, der mit der Spitze in die Luftzuführung (2) einbringbar ist und diese so abdeckt.

9. Koksofen mit einer Vorrichtung nach einem der Ansprüche 1 bis 8, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Luftzuführung (2) als Rohr geartet ist, an der Stelle des größten Querschnittes einen Querschnitt von 50 bis 250 Millimetern besitzt und die Abdeckung (1) an der Stelle des größten Querschnittes einen Querschnitt von 80 bis 280 Millimetern besitzt.

10. Koksofen mit einer Vorrichtung nach einem der Ansprüche 1 bis 9, umfassend eine Öffnung (2) und eine Abdeckung (1) zur Einleitung und zur Dosierung oder Absperrung der Luftzuführung für primäre Verbrennungsluft in den Primärheizraum (3) von horizontalen Kokskammeröfen (4), **dadurch gekennzeichnet, dass** die Luftzuführung (2) als Rohr geartet ist, welches im Inneren eine Verengung (12) besitzt, die einen luftstromgeschwindigkeitserhöhenden Venturi-Effekt auf die einströmende Luft ausübt.

11. Koksofen mit einer Vorrichtung nach einem der Ansprüche 1 bis 10, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Abdeckung (1) eine Öffnung (9) oder ein Schauglas besitzt, durch die die unter Abdeckung (1) gelegenen Bereiche zugänglich oder einzusehen sind.

12. Koksofen mit einer Vorrichtung nach einem der Ansprüche 1 bis 11, umfassend eine Öffnung (2) und eine Abdeckung (1) zur Einleitung und zur Dosierung oder Absperrung primärer Verbrennungsluft in den Primärheizraum (3) von horizontalen Koksofenkammern (4), **dadurch gekennzeichnet, dass** die Luftzuführungsrohre (1) in dem primären Verbrennungsraum (3) mit einem Sammelrohr verbunden sind, das die primäre Verbrennungsluft von außen zuführt und diese in die einzelnen Luftzuführungsrohre (2) des oder der primären Verbrennungsräume (3) einer Koksofenbatterie oder Koksofenbank verteilt und die Vorrichtung (1) zum Absperren oder Dosieren auf dem koksofenkammerabgewandten äußeren Ende des Sammelrohres angeordnet ist.

13. Verfahren zur Einleitung und Dosierung oder Absperrung primärer Verbrennungsluft in den Primärheizraum (3) von horizontalen Koksofenkammern (4), wobei
• in den primären Heizraum (3) einer Koksofenkammer (4) einer Koksofenbank oder einer Koksofenbatterie primäre Verbrennungsluft durch eine Öffnung (2) in der Decke (5) der Koksofenkammer (4) eingelassen wird, und
• diese primäre Verbrennungsluft zur teilweisen Verbrennung des Verkokungsgases dient, welches bei der Verkokung in den über dem Kokskuchen (13) und innerhalb der Koksofenkammer (4) gelegenen Gasraum gelangt, und
• das dabei erhaltene teilverbrannte Verkokungsgas durch geeignete Kanäle (15) in einen unterhalb der Verkokungskammer (4) gelegenen sekundären Heizraum (3) gelangt, in der das teilverbrannte Verkokungsgas mit sekundärer Verbrennungsluft vollständig verbrannt wird,
**dadurch gekennzeichnet, dass**
• die Öffnungen (2) zum Einlass der primären Verbrennungsluft mit einer ausserhalb der Koksofenkammer (4) angeordneten Vorrichtung (1) versehen sind, die eine Dosierung der primären Verbrennungsluft oder eine Absperrung des Zulasses an primärer Verbrennungsluft in den Verkokungsraum (3) einer Koksofenkammer (4) vornimmt, und
• die Abdeckung (1) die Dosierung der Primärluft durch senkrechtes Anheben vornimmt, und diese Vorrichtung (1) zum Dosieren oder Absperren der primären Verbrennungsluft in den primären Verbrennungsraum (3) einer Koksofenkammer (4) durch senkrechtes Anheben genutzt wird.

14. Verfahren zur Einleitung und Dosierung oder Absperrung primärer Verbrennungsluft in den Primärheizraum (3) von horizontalen Koksofenkammern (4) nach Anspruch 13, **dadurch gekennzeichnet, dass** die Vorrichtung (1) auf nur einer Luftzuführung (2) einer oder mehrerer Koksofenkammern (4) einer Koksofenbatterie oder einer Koksofenbank sitzt und zum Regeln des Luftzutritts genutzt wird.

15. Verfahren zur Einleitung und Dosierung oder Absperrung primärer Verbrennungsluft in den Primärheizraum (3) von horizontalen Koksofenkammern (4) nach Anspruch 13, **dadurch gekennzeichnet, dass** die Vorrichtung (1) auf mehreren Luftzuführungen (2) einer oder mehrerer Koksofenkammern (4) einer Koksofenbatterie oder einer Koksofenbank sitzt und zum Regeln des Luftzutritts genutzt wird.

16. Verfahren zur Einleitung und Dosierung oder Absperrung primärer Verbrennungsluft in den Primärheizraum (3) von horizontalen Koksofenkammern (4) nach einem der Ansprüche 13 bis 15, **dadurch gekennzeichnet, dass** die Vorrichtung (1) oder die Vorrichtungen (1) manuell über einen Hebel, ein Gestänge oder einen Seilzug betätigt werden.

17. Verfahren zur Einleitung und Dosierung oder Absperrung primärer Verbrennungsluft in den Primärheizraum (3) von horizontalen Koksofenkammern (4) nach einem der Ansprüche 13 bis 15, **dadurch gekennzeichnet, dass** die Vorrichtung (1) oder die Vorrichtungen (1) hydraulisch betätigt werden.

18. Verfahren zur Einleitung und Dosierung oder Absperrung primärer Verbrennungsluft in den Primärheizraum (3) von horizontalen Koksofenkammern (4) nach einem der Ansprüche 13 bis 15, **dadurch gekennzeichnet, dass** die Vorrichtung (1) oder die Vorrichtungen (1) durch einen Elektromotor betätigt werden.

19. Verfahren zur Einleitung und Dosierung oder Absperrung primärer Verbrennungsluft in den Primärheizraum (3) von horizontalen Koksofenkammern (4) nach einem der Ansprüche 13 bis 18, **dadurch gekennzeichnet, dass** die Zuführung von primärer Verbrennungsluft über ein Gebläse oder einen Kompressor unter leichtem, aber konstantem Überdruck erfolgt.

## Claims

1. Coke oven encompassing a device comprising an aperture (2) and a cover (1) for admittance and dosed proportioning and cutoff of primary combustion air fed into the primary heating space (3) of horizontal coke oven chambers (4), wherein
• at least one aperture (2) for supply of primary combustion air is arranged in the top ceiling (5) of at least one coke oven chamber (4) of a coke oven bank or coke oven battery,
**characterized in that**
• this aperture (2) possesses a cover (1) which covers the air supply (2) on the outer side, with it being possible to withdraw this cover (1) gradually so as to partially open the aperture (2) for the supply of air, thus enabling the admittance of air, and
• the number of stages for withdrawal of the cover (1) and for opening (2) the air supply ranging between two and an infinite number, and
• the cover (1) is connected to a rod (7) which can be moved in vertical direction by means of a mechanical device such that the cover (1) opens or closes the air supply (2) by the vertical movement.

2. Coke oven encompassing a device as defined in Claim 1 comprising an aperture (2) and a cover (1) for admittance and dosed proportioning or cutoff of primary combustion air fed into the primary heating space (3) of horizontal coke oven chambers (4), **characterized in that** the air feeder(s) (2) are configured as simple and vertical tubes leading through the top ceiling (5) of the coke oven (4) and thus supplying the primary heating space (3) with primary air.

3. Coke oven encompassing a device as defined in Claims 1 or 2 comprising an aperture (2) and a cover (1) for admittance and dosed proportioning or cutoff of primary combustion air fed into the primary heating space (3) of horizontal coke oven chambers (4), **characterized in that** the cover (1) is configured as a disk having a round collar-shaped cover (1b) directed towards the coke oven chamber so that it has a cross-section having the shape of a cup, this cover being larger in cross-section than the air feeder (2) to be covered.

4. Coke oven encompassing a device as defined in Claim 1 or 2 comprising an aperture (2) and a cover (1) for admittance and dosed proportioning or cutoff of primary combustion air fed into the primary heating space (3) of horizontal coke oven chambers (4), **characterized in that** the cover (1) is configured as a hollow downwardly open cone (1e) which at the position of the largest cross-section is greater in cross section than the air feeder (2) to be covered.

5. Coke oven encompassing a device as defined in any of the preceding Claims 1 to 4 comprising an aperture (2) and a cover (1) for admittance and dosed proportioning or cutoff of primary combustion air fed into the primary heating space (3) of horizontal coke oven chambers (4), **characterized in that** the cover (1) has a thickening (1c) on the side facing the air feeder device (2) and the coke oven chamber (4), said thickening moving into the air feeder device (2) during the closure procedure and thus closing it tightly.

6. Coke oven encompassing a device as defined in Claim 5 comprising an aperture (2) and a cover (1) for admittance and dosed proportioning or cutoff of primary combustion air fed into the primary heating space (3) of horizontal coke oven chambers (4), **characterized in that** the thickening (1c) is fabricated of a refractory material.

7. Coke oven encompassing a device as defined in Claim 5 or 6 comprising an aperture (2) and a cover (1) for admittance and dosed proportioning or cutoff of primary combustion air fed into the primary heating space (3) of horizontal coke oven chambers (4), **characterized in that** the thickening (1c) can be raised or lowered in its height versus the device (1) for covering and dosed proportioning by means of a bolting device (1d).

8. Coke oven encompassing a device as defined in Claim 1 or 2 comprising an aperture (2) and a cover (1) for admittance and dosed proportioning or cutoff of primary combustion air fed into the primary heating space (3) of horizontal coke oven chambers (4), **characterized in that** the cover (1) is configured as a massive or covered cone (1f) and can be moved with its tip into the air feeder (2), thus covering it.

9. Coke oven encompassing a device as defined in any of the preceding Claims 1 to 8 comprising an aperture (2) and a cover (1) for admittance and dosed proportioning or cutoff of primary combustion air fed into the primary heating space (3) of horizontal coke oven chambers (4), **characterized in that** the air feeder device (2) is configured as a tube having a cross-section of 50 to 250 millimeters at the position of the largest cross- section, and that the cover (1) has a cross-section of 80 to 280 millimeters at the position of the largest cross-section.

10. Coke oven encompassing a device as defined in any of the preceding Claims 1 to 9comprising an aperture (2) and a cover (1) for admittance and dosed proportioning or cutoff of primary combustion air fed into the primary heating space (3) of horizontal coke oven chambers (4), **characterized in that** the air feeder device (2) is configured as a tube which in its interior comprises a bottleneck (12) that exerts a Venturi effect increasing the air flow velocity on the air streaming-in.

11. Coke oven encompassing a device as defined in any of the preceding Claims 1 to 10 comprising an aperture (2) and a cover (1) for admittance and dosed proportioning or cutoff of primary combustion air fed into the primary heating space (3) of horizontal coke oven chambers (4), **characterized in that** the cover (1) comprises an aperture (9) or sight glass through which the areas located beneath the cover (1) are accessible and can be visually inspected.

12. Coke oven encompassing a device as defined in any of the preceding Claims 1 to 11 comprising an aperture (2) and a cover (1) for admittance and dosed proportioning or cutoff of primary combustion air fed into the primary heating space (3) of horizontal coke oven chambers (4), **characterized in that** the air feeder tubes (1) in the primary combustion space (3) are connected to a collective tube that feeds primary combustion air from the outside and distributes it into the individual air feeder tubes (2) of the primary combustion space(s) (3) of a coke oven battery or coke oven bank, and that the device (1) for cutoff or dosed proportioning is arranged on the outer end of the collective tube averted from the coke oven chamber.

13. A method for admittance and dosed proportioning or cutoff of primary combustion air fed into the primary heating space (3) of horizontal coke oven chambers (4), wherein
• primary combustion air is admitted through one aperture (2) in the top ceiling (5) of a coke oven chamber (4) into the primary heating space (3) of a coke oven chamber (4) of a coke oven bank or coke oven battery, and
• this primary combustion air serves for partial combustion of the coking gas which streams on coal carbonization into the gas space situated above the coke cake (13) and within the coke oven chamber (4), and
• the partially burnt coking gas thus obtained streams through appropriate channels (15) into a secondary heating space (3) situated beneath the coking chamber (4) where the partially burnt coking gas is completely burnt with secondary combustion air,
**characterized in that**
• the apertures (1) for admittance of primary combustion air are provided with a device (2) arranged outside the coke oven chamber (4) and accomplishing a dosed proportioning of primary combustion air or a cutoff of the admittance of primary combustion air into the coking space (3) of a 10 coke oven chamber (4), and
• the cover (2) accomplishes dosed proportioning of the primary air by lifting vertically and this device (1) for dosed proportioning or cutoff of primary combustion air in the primary combustion space (3) of a coke oven chamber (4) by vertical lifting is utilized.

14. The method for admittance and dosed proportioning or cutoff of primary combustion air fed into the primary heating space (3) of horizontal coke oven chambers (4) as defined in Claim 13, **characterized in that** the device (1) sits on only one air feeder (2) of one or several coke oven chamber(s) (4) of a coke oven battery or coke oven bank and is utilized for regulating the admittance of air.

15. The method for admittance and dosed proportioning or cutoff of primary combustion air fed into the primary heating space (3) of horizontal coke oven chambers (4) as defined in Claim 13, **characterized in that** the device (1) sits on several air feeders (2) of one or several coke oven chamber(s) (4) of a coke oven battery or coke oven bank and is utilized for regulating the admittance of air.

16. The method for admittance and dosed proportioning or cutoff of primary combustion air fed into the primary heating space (3) of horizontal coke oven chambers (4) as defined in any of the preceding Claims 13 to 15, **characterized in that** the device(s) (1) is (are) actuated manually via a lever, a linkage or a rope tackle.

17. The method for admittance and dosed proportioning or cutoff of primary combustion air fed into the primary heating space (3) of horizontal coke oven chambers (4) as defined in any of the preceding Claims 13 to 15, **characterized in that** the device(s) (1) is (are) actuated hydraulically.

18. Method for admittance and dosed proportioning or cutoff of primary combustion air fed into the primary heating space (3) of horizontal coke oven chambers (4) as defined in any of the preceding Claims 13 to 15, **characterized in that** the device(s) (1) is (are) actuated by an electric motor.

19. Method for admittance and dosed proportioning or cutoff of primary combustion air fed into the primary heating space (3) of horizontal coke oven chambers (4) as defined in any of the preceding Claims 13 to 18, **characterized in that** the supply of primary combustion air is accomplished via a blower or compressor operating at a slight, though constant positive pressure.

## Revendications

1. Four à coke contenant un dispositif, lequel comprend une ouverture (2) et un couvercle (1) pour l'introduction et pour le dosage ou pour le blocage d'air de combustion primaire dans l'espace de combustion primaire (3) de chambres (4) horizontales de fours à coke,
• dans le plafond (5) d'au moins une chambre (4) de four à coke d'une série de fours à coke ou d'une batterie de fours à coke étant placée au moins une ouverture (2) pour l'alimentation en air de combustion primaire,
**caractérisé en ce que**
• ladite ouverture (2) comporte un couvercle (1) qui recouvre l'alimentation en air (2) sur la face extérieure, ledit couvercle (1) pouvant être retiré de manière échelonnée, de sorte que l'ouverture (2) pour l'alimentation en air soit partiellement ouverte et permette une entrée d'air et
• le nombre d'échelons pour le retrait du couvercle (1) et pour l'ouverture (2) de l'alimentation en air se situe entre deux et l'infini et
• le couvercle (1) est relié avec une barre (7) que l'on peut déplacer en direction verticale par un dispositif mécanique, de sorte que le couvercle (1) ouvre ou ferme l'alimentation en air (2) par le déplacement vertical.

2. Four à coke avec un dispositif selon la revendication 1, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** l'alimentation en air (2) ou les alimentations d'air (2) sont conçues en tant que tubes simples et verticaux qui conduisent à travers le plafond (5) du four à coke (4) et de cette manière alimentent l'espace de combustion primaire (3) en air primaire.

3. Four à coke avec un dispositif selon l'une quelconque des revendications 1 ou 2, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** le couvercle (1) est conçu en tant que disque qui comporte un couvercle (1b) rond, en forme de collet, dirigé vers la chambre de four à coke, de sorte que celui-ci comporte une section transversale qui présente la forme d'un godet, ce dernier ayant une section transversale supérieure à l'alimentation en air (1) qui doit être recouverte.

4. Four à coke avec un dispositif selon l'une quelconque des revendications 1 ou 2, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** le couvercle (1) est conçu en tant que cône (1e) creux et ouvert vers le bas qui, à l'endroit de la plus grande section transversale, présente une section transversale supérieure à l'alimentation en air (2) qui doit être recouverte.

5. Four à coke avec un dispositif selon l'une quelconque des revendications 1 à 4, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** sur le côté qui fait face au dispositif d'alimentation en air (2) dans la chambre (4) de four à coke, le couvercle (1) comporte un épaississement (1c) qui lors de la fermeture pénètre dans le dispositif d'alimentation en air (2) et de ce fait ferme ce dernier de manière étanche.

6. Four à coke avec un dispositif selon la revendication 5, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** l'épaississement (1c) est fabriqué dans une manière réfractaire.

7. Four à coke avec un dispositif selon l'une quelconque des revendications 5 ou 6, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** pour le recouvrement et pour le dosage, l'épaississement (1c) peut être relevé en hauteur ou abaissé par rapport au dispositif (1), à l'aide d'un dispositif de vissage (1d).

8. Four à coke avec un dispositif selon l'une quelconque des revendications 1 ou 2, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** le couvercle (1) est conçu en tant que cône (1f) massif ou recouvert, qui par la pointe peut être introduit dans l'alimentation en air (2) et recouvre celle-ci de cette manière.

9. Four à coke avec un dispositif selon l'une quelconque des revendications 1 à 8, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** l'alimentation en air (2) est conçue en tant que tube, présente à l'endroit de la plus grande section transversale une section transversale de 50 à 250 millimètres et le couvercle (1) présente à l'endroit de la plus grande section transversale une section transversale de 80 à 280 millimètres.

10. Four à coke avec un dispositif selon l'une quelconque des revendications 1 à 9, comprenant une ouverture (2) et un couvercle (1) pour l'introduction et pour le dosage ou pour le blocage de l'alimentation en air de combustion primaire dans l'espace de combustion primaire (3) de chambres (4) horizontales de fours à coke, **caractérisé en ce que** l'alimentation en air (2) est conçue en tant que tube qui à l'intérieur comporte un rétrécissement (12) qui exerce un effet de Venturi augmentant la vitesse de circulation d'air sur l'air affluant.

11. Four à coke avec un dispositif selon l'une quelconque des revendications 1 à 10, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** le couvercle (1) comporte une ouverture (9) ou un verre de regard par l'intermédiaire desquels les zones situées sous le couvercle (1) sont accessibles ou visibles.

12. Four à coke avec un dispositif selon l'une quelconque des revendications 1 à 11, comprenant une ouverture (2) et un couvercle (1) pour l'introduction et pour le dosage ou pour le blocage d'air de combustion primaire dans l'espace de combustion primaire (3) de chambres (4) horizontales de fours à coke, **caractérisé en ce que** dans l'espace de combustion (3) primaire, les tubes (1) d'alimentation en air sont reliés avec un tube collecteur qui alimente par l'extérieur l'air de combustion primaire et distribue ce dernier dans les tubes (2) individuels d'alimentation en air du ou des espaces de combustion (3) primaires d'une batterie de fours à coke ou d'une série de fours à coke et le dispositif (1) destiné à bloquer ou à doser est placé sur l'extrémité extérieure du tube collecteur qui est opposée à la chambre de four à coke.

13. Procédé destiné à introduire et à doser ou à bloquer de l'air de combustion primaire dans l'espace de combustion primaire (3) de chambres (4) horizontales de fours à coke,
• dans l'espace de chauffe primaire (3) d'une chambre (4) de four à coke d'une série de fours à coke ou d'une batterie de fours à coke, de l'air de combustion primaire étant introduit par une ouverture (2) dans le plafond (5) de la chambre (4) de four à coke et
• cet air de combustion primaire servant à la combustion partielle du gaz de cokéfaction qui, lors de la cokéfaction, arrive dans l'espace gazeux situé au-dessus du gâteau de coke (13) et à l'intérieur de la chambre (4) de four à coke et
• le gaz de cokéfaction partiellement brûlé obtenu à cet effet arrive par l'intermédiaire de canaux (15) adaptés dans un espace de chauffe (3) secondaire situé en dessous de la chambre de cokéfaction (4), dans lequel le gaz de cokéfaction partiellement brûlé est entièrement brûlé avec de l'air de combustion secondaire,
**caractérisé en ce que**
• les ouvertures (2) pour l'entrée de l'air de combustion primaire sont munies d'un dispositif (1) placé à l'extérieur de la chambre (4) de four à coke qui procède à un dosage de l'air de combustion primaire ou à un blocage de l'admission d'air de combustion primaire dans l'espace de cokéfaction (3) d'une chambre (4) de four à coke et
• le couvercle (1) procède au dosage de l'air primaire par soulèvement vertical et ledit dispositif (1) est utilisé pour le dosage ou pour le blocage de l'air de combustion primaire dans l'espace de combustion (3) primaire d'une chambre (4) de four à coke par soulèvement vertical.

14. Procédé destiné à introduire et à doser ou à bloquer de l'air de combustion primaire dans l'espace de combustion primaire (3) de chambres (4) horizontales de fours à coke selon la revendication 13, **caractérisé en ce que** le dispositif (1) n'est situé que sur une alimentation en air (2) d'une ou de plusieurs chambres (4) de fours à coke d'une batterie de fours à coke ou d'une série de fours à coke et est utilisé pour réguler l'entrée d'air.

15. Procédé destiné à introduire et à doser ou à bloquer de l'air de combustion primaire dans l'espace de combustion primaire (3) de chambres (4) horizontales de fours à coke selon la revendication 13, **caractérisé en ce que** le dispositif (1) est situé sur plusieurs alimentations en air (2) d'une ou de plusieurs chambres (4) de fours à coke d'une batterie de fours à coke ou d'une série de fours à coke et est utilisé pour réguler l'entrée d'air.

16. Procédé destiné à introduire et à doser ou à bloquer de l'air de combustion primaire dans l'espace de combustion primaire (3) de chambres (4) horizontales de fours à coke selon l'une quelconque des revendications 13 à 15, **caractérisé en ce que** le dispositif (1) ou les dispositifs (1) sont manoeuvrés manuellement par l'intermédiaire d'un levier, d'une tringlerie ou d'un câble Bowden.

17. Procédé destiné à introduire et à doser ou à bloquer de l'air de combustion primaire dans l'espace de combustion primaire (3) de chambres (4) horizontales de fours à coke selon l'une quelconque des revendications 13 à 15, **caractérisé en ce que** le dispositif (1) ou les dispositifs (1) sont manoeuvrés par voie hydraulique.

18. Procédé destiné à introduire et à doser ou à bloquer de l'air de combustion primaire dans l'espace de combustion primaire (3) de chambres (4) horizontales de fours à coke selon l'une quelconque des revendications 13 à 15, **caractérisé en ce que** le dispositif (1) ou les dispositifs (1) sont manoeuvrés par un moteur électrique.

19. Procédé destiné à introduire et à doser ou à bloquer de l'air de combustion primaire dans l'espace de combustion primaire (3) de chambres (4) horizontales de fours à coke selon l'une quelconque des revendications 13 à 18, **caractérisé en ce que** l'alimentation en air de combustion primaire s'effectue par l'intermédiaire d'une soufflante ou d'un compresseur, sous une surpression légère, mais constante.
